# EUROPÄISCHE PATENTSCHRIFT

(11) **EP 0 461 564 B1**
(45) Veröffentlichungstag und Bekanntmachung des Hinweises auf die Patenterteilung: **08.03.1995**
(21) Anmeldenummer: 91109394.6
(22) Anmeldetag: 07.06.1991
(51) Int. Cl.: B65B 9/14

(54) **Vorrichtung zum Umhüllen von Stückgut mit Stretchfolie**
Apparatus for wrapping products in strechable film
Dispositif pour envelopper des marchandises avec un film étirable

(30) Priorität: 14.06.1990 DE 4019041
(43) Veröffentlichungstag der Anmeldung: 18.12.1991
(73) Patentinhaber: Bernhard Beumer Maschinenfabrik KG, D-59269 Beckum (DE)
(72) Erfinder: Lauhoff, Hans, Dipl.-Ing., Dipl.-Ing. (FH), D-59269 Beckum (DE)
(74) Vertreter: Hoormann, Walter, Dr.-Ing.

(56) Entgegenhaltungen:
- EP-A- 0 344 815
- DE-U- 9 001 319
- FR-A- 2 566 739
- GB-A- 1 333 125

## Beschreibung

Die Erfindung betrifft eine Vorrichtung zum Umhüllen von Stückgut mit Stretchfolie nach dem Oberbegriff des Anspruches 1.

Eine derartige Vorrichtung ist aus der DE 39 18 311 A1 bekanntgeworden, nachdem die Schrumpffolien-Technologie zur Schaffung von Ladeeinheiten aus technischen und wirtschaftlichen Gründen erheblich an Bedeutung verloren hatte und im wesentlichen durch die Stretchfolien-Technologie ersetzt worden ist. Obwohl sich das Stretch-Haubenverfahren als zur Schaffung transportgesicherter und witterungsbeständiger Ladeeinheiten als besonders zweckmäßig erwiesen hat, hat es sich gezeigt, daß der untere Randbereich der Stretchfolienhaube einer mit einem gattungsgemäßen Verfahren bzw. einer gattungsgemäßen Vorrichtung zu schaffenden Ladeeinheit, der das Stückgut bzw. eine das Stückgut abstützende Palette im fertigen Zustand (mit einem sog. "Unterstretch") untergreifen soll, (insbesondere bei zusätzlich aufgebrachtem Vertikalstretch) eine Neigung hat, bis über die Unterseite des zu umhüllenden Stückgutes bzw. bis über die das Stückgut abstutzende Palette od.dgl. beim Überziehvorgang zumindest teilweise hochzurutschen. Überdies erscheint eine Verstärkung der Folienumhüllung insbesondere bei auf einer Palette abgestützten Stückgut im unteren Randbereich erstrebenswert, da aus Holz bestehende Paletten regelmäßig insbesondere an ihren Stirnseiten nicht glatt sind und demgemäß dazu neigen, die die Umhüllung bildende Folie zu perforieren, so daß in derartigen Fällen der Witterungsschutz bei einlagiger Folienumhüllung insoweit gefährdet ist.

Aus der DE-AS 12 98 444 ist zwar grundsätzlich eine Verstärkung des Folienmaterials durch die Bildung dreischichtiger Folienabschnitte bekannt, doch liegen diese bei dieser bekannten Ladeeinheit an der Oberseite (und zwar auch im oberen Stapelrandbereich) und bilden mithin keine erfindungsgemäß vorgesehene Verstärkung des unteren Randabschnittes der Stretchfolienhaube, die aus dem Haubenmaterial gebildet ist.

Ferner wird in diesem Zusammenhang auf die DE 90 01 319 U1 verwiesen, in der empfohlen wird, den unteren Rand der Haube mittels einer (unter dem Stückgutstapel oder dessen Träger anzuordnenden) Einrichtung umzuschlagen, welche den Rand der Haube erfassende Greifer, angetriebene Führungsgestänge und ggf. Schweißeinrichtungen aufweist, um den unteren Rand der Haube unter die Unterseite eines Stückgutstapels und/oder dessen Träger legen, dort falten und ggf. verschweißen zu können. Eine solche Ausgestaltung ist indes sowohl verfahrens- als auch vorrichtungsmäßig sehr kompliziert und führt nicht zu befriedigenden Ergebnissen.

Die FR-A-2 566 739 offenbart ein Verfahren zum Umhüllen von auf Paletten gestapeltem Stückgut mit einer Folienhaube, bei dem der untere Haubenrand zwecks Verstärkung ein- oder zweimal umgeschlagen wird, wobei die dabei den Haubenrand haltenden Klemmzangen od.dgl. bezüglich ihrer Relativstellung zum Stückgutstapel einen unveränderten Abstand beibehalten. Dieses führt häufig insbesondere dann zu einer mangelhaften Positionierung des Haubenrandes am Stückgutstapel bzw. an der Palette, wenn die Haube beim Überziehen vertikal erheblich gedehnt wird.

Der vorliegenden Erfindung liegt die Aufgabe zugrunde, die bekannte gattungsgemäße Vorrichtung dahingehend zu verbessern, daß der gegenüber der übrigen Folienumhüllung verstärkte untere Randabschnitt der Folienumhüllung in technisch möglichst einfacher und wirtschaftlich befriedigender Weise sicher an der vorgesehenen Stelle des Stückgutstapels/der Palette zu positionieren ist.

Die Lösung der vorstehenden Aufgabe erfolgt durch die kennzeichnenden Merkmale des Anspruches 1. Es hat sich nämlich gezeigt, daß es selbst bei erheblichen Vertikalstretch stets zu einer sicheren Positionierung des Haubenrandes kommt, wenn die Bügel od.dgl. bei Bildung der Verstärkung nahe an den Stapel/die Palette herangefahren werden.

In höchst bevorzugter Ausgestaltung der erfindungsgemäßen Vorrichtung ist u.a. vorgesehen, daß die Bügel wenigstens zwischen der ersten und zweiten Absenkstellung näher an das Stückgut zu verfahren sind als ihr Abstand während des sonstigen Überziehvorganges ist, um die erstrebte Faltenbildung und damit wenigstens eine Zweilagigkeit des unteren Folienrandabschnittes zu gewährleisten.

Da es sich gezeigt hat, daß die in gereffter Form an dem Hubrahmen gehaltene, quergestretchte Folie beim Überziehvorgang über das Stückgut einen nicht unerheblichen Abstand zur vorgegebenen (theoretischen) Außenseite des Stückgutes haben sollte, um bei unregelmäßig ausgebildeten Stückgutformationen eine Kollision mit dem Stückgut zu vermeiden, andererseits aber für die vorstehend bereits erörterte Faltenbildung und damit Mehrlagigkeit des unteren Folienrandabschnittes eine enge Nachbarschaft der Bügel zum Stückgut bzw. zur dieses abstützenden Palette sich als höchst zweckmäßig herausgestellt hat, ist in weiterer Ausgestaltung der vorliegenden Erfindung vorgesehen, daß an jedem Bügel wenigstens ein Sensor angeordnet ist, mittels dessen ein Mindestabstand zwischen dem Bügel und dem Stückgut bzw. der Palette eingehalten wird.

In diesem Zusammenhang sei zum Stand der Technik auf die GB-PS 13 33 125 verwiesen, die bereits einen Fühler zum Abstandhalten offenbart.

Um ein einfaches und sicheres Lösen der Folie von den Bügeln in der (angehobenen) zweiten Absenkstellung zu gewährleisten, kann vorgesehen sein, daß in der höherliegenden zweiten Absenkstellung ein Gas, insbesondere Druckluft, zwischen Bügel und Folie geblasen wird, wobei es zu diesem Zwecke höchst zweckmäßig sein kann, wenn die Bügel an ihrem mit der Folie in Eingriff kommenden Abschnitten mit Gasleitungsmündungen versehen sind, die mit einer Druckgasquelle in Verbindung stehen. Dabei hat es sich weiterhin als höchst zweckmäßig herausgestellt, den Blasdruck und/oder die zeitlich zugeführte Gasmenge mittels einer Steuereinrichtung steuerbar zu gestalten.

Diese Maßnahme(n) bedeutet insbesondere dann praktisch keinen zusätzlichen Aufwand, wenn - wie dieses gemäß einem älteren Vorschlag der Anmelderin bereits vorgeschlagen worden ist - die bügelförmigen Rahmenabschnitte ohnehin entsprechend ausgestaltet sind, um den Reibungsbeiwert zwischen Folienmaterial und Hubrahmen bzw. den bügelförmigen Rahmenabschnitten gesteuert beeinflussen zu können.

Alternativ oder zusätzlich zu dieser Maßnahme können die Bügel in einer weiteren Ausgestaltung der vorliegenden Erfindung vom Stückgut bzw. der Palette wegschwenkbar ausgebildet sein, wobei es sich insoweit als besonders zweckmäßig herausgestellt hat, wenn die Bügel jeweils um einen unteren Endabschnitt der Bügelstütze zu schwenken sind, wobei es sich weiterhin als höchst zweckmäßig herausgestellt hat, wenn die Bügel bei ihrem Wegschwenken aus der zweiten Arbeitsstellung in die dritte Arbeitsstellung abschwenkbar sind, wie weiter unten an Ausführungsbeispielen noch im einzelnen erläutert wird.

Bei einer weiteren zweckmäßigen Ausgestaltung sind reversierbar antreibbare Reffrollen vorgesehen, wobei diese in weiterer Ausgestaltung in der zweiten oder dritten Absenkstellung mit umgekehrter Drehrichtung wie beim Reffen erneut mit dem untersten Randabschnitt der Folien in Eingriff zu bringen sind, um diese zwecks Bildung eines zweilagigen oder bevorzugt dreilagigen unteren Randbereiches von dem Hubrahmen zu lösen.

Bevorzugte Ausgestaltungen der vorliegenden Erfindung sind in den Unteransprüchen beschrieben.

Die Erfindung ist nachstehend an Ausführungsbeispielen unter Bezugnahme auf eine Zeichnung weiter erläutert.

Es zeigt:
- Fig. 1: eine etwas schematische räumliche Darstellung eines mit einer Stretchfolienhaube zu überziehenden Stückgutstapels, wobei die Stretchfolienhaube aus einem Seitenfaltenschlauch gebildet wird, der in Fig. 1 an seinem freien Endabschnitt bereits von dem Hubrahmen aufgenommen worden ist;
- Fig. 2: in einer Fig. 1 entsprechenden Darstellung die Anordnun gemäß Fig. 1 nach Bilden einer Stretchfolienhaube;
- Fig. 3: in einer Darstellung gemäß den Fig. 1 und 2 die gemäß Fig. 2 gebildete Stretchfolienhaube nach dem/beim Querstretchen;
- Fig. 4: in einer Darstellung gemäß den Fig. 1 bis 3 einen Zwischenzustand beim Überziehen des Stückgutstapels mit der Stretchfolienhaube;
- Fig. 5: eine Seitenansicht eines Bügels nebst dessen Stütze in Richtung des Pfeiles V in Fig. 6 gesehen;
- Fig. 6: eine Draufsicht auf zwei (von vier) Bügeln;
- Fig. 7: eine teilweise schematisierte Seitenansicht auf einen auf einer Einwegpalette abgestützten Stückgutstapel mit einem Bügel in einer unteren Absenkstellung;
- Fig. 8: in einer Darstellung gemäß Fig. 7 den Bügel in seiner ersten Absenkstellung;
- Fig. 9: in einer Darstellung gemäß den Fig. 7 und 8 den Bügel in seiner zweiten Absenkstellung;
- Fig. 10: in einer Darstellung gemäß den Fig. 7 bis 9 die Ausgestaltung des unteren, dreilagigen Randabschnittes der Stretchfolienhaube im fertigen Zustand der Ladeeinheit; und
- Fig. 11: in einer Darstellung gemäß Fig. 10 den unteren Randabschnitt der Stretchfolienhaube bei einer zweilagigen Variante.

Fig. 1 zeigt einen im ganzen mit 1 bezeichneten, quaderförmigen Stückgutstapel, der aus mehreren Schichten von Stückgutteilen besteht, die zwecks Bildung einer Ladeeinheit mit einer Stretchfolienhaube 2 umhüllt werden sollen. Die Stretchfolienhaube 2 wird aus einem Seitenfaltenschlauch 3 gebildet, welcher der Vorrichtung gemäß den Pfeilen 8 von einem nicht dargestellten Seitenfaltenschlauchvorrat zugeführt wird, wobei das freie Ende des Seitenfaltenschlauches 3 gemäß Fig. 1 bereits von einem im ganzen mit 9 bezeichneten Hubrahmen (nach Aufspreizen des Seitenfaltenschlauches 3) aufgenommen worden ist.

Wie in Fig. 2 angedeutet worden ist, wird der Seitenfaltenschlauch 3 mit Abstand zu seinem freien Ende mittels einer Schweißvorrichtung 4, die im wesentlichen aus zwei Schweißleitsten besteht, abgeschweißt, so daß eine Quernaht 5 gebildet wird, und oberhalb der Quernaht 5 mittels einer nicht dargestellten Trennvorrichtung unter Bildung einer Stretchfolienhaube 2 abgetrennt, deren Seitenflächen in dem in Fig. 2 dargestellten Zustand bereits im wesentlichen (mittels einer Reffeinrichtung) auf den Hubrahmen 9 aufgerefft sind.

Aus dem in Fig. 2 dargestellten Zustand werden die vier im wesentlichen den Hubrahmen bildenden, den Eckbereichen des Stückgutstapels 1 jeweils zugeordneten Bügel 9' zwecks Querstretchen der Stretchfolienhaube 2 in Richtung der Pfeile 6 auseinandergefahren. Danach wird die quergestretchte Stretchfolienhaube 2 gemäß Fig. 4 mittels des Hubrahmens 9, der zugleich einen Reffrahmen bildet, über den Stückgutstapel 1 gezogen, wobei Fig. 4 einen Zwischenzustand darstellt, in dem der Stückgutstapel 1 etwa bereits zur Hälfte umhüllt ist.

Aus der Stellung gemäß Fig. 4 verfährt der mittels eines nicht dargestellten Antriebes antreibbare Hubrahmen 9 dann weiter nach unten, und zwar zunächst in eine Stellung, wie sie aus Fig. 7 erkennbar ist, wobei in Fig. 7 nur ein einziger Bügel 9' erkennbar ist, die anderen Bügel 9' sich aber auf gleichem Höhenniveau befinden.

Bevor der weitere Umhüllungsvorgang nachstehend im einzelnen erläutert wird, sei insbesondere unter Bezugnahme auf die Fig. 5 und 6 die konkrete Ausgestaltung der Bügel 9' noch weiter erläutert, und es sei zuvor noch darauf verwiesen, daß der Stückgutstapel 1 - wie aus den Fig. 1 bis 4 erkennbar ist - auf einer (Einweg-)Palette 10 abgestützt ist.

Wie bereits ausgeführt worden ist, besteht der Hubrahmen 9 aus vier im wesentlichen C-förmigen Bügel 9', die jeweils mit mehreren Durchgangsbohrungen 13 versehen sind, welche mit einer Druckluftquelle in Verbindung stehen, und jeweils in einen während des Betriebes mit Folien in Eingriff befindenden Abschnitt der Außenseite des betreffenden Hubrahmenabschnittes 9' münden. Die in Fig. 6 schematisch angedeutete Druckluftquelle ist mit 14 bezeichnet.

Jeder Bügel 9' ist mit einer durch ein gekrümmtes, konisches Blech gebildeten Stütze 17 (s. Fig. 5 und 6) abgestützt, wobei die Stützen 17 jeweils im mittleren Bereich eine Ausnehmung 18 aufweisen. Im übrigen sind die mit der Druckluftquelle 14 verbundenen Durchgangsbohrungen 13 mit einer Steuerungseinrichtung 16 verbunden (s. Fig. 6) mittels welcher der Luftdruck bzw. die zeitlich zugeleitete Druckluftmenge steuerbar ist.

Wie aus Fig. 7 erkennbar ist, werden die Bügel 9' des Hubrahmens 9 während des Überziehvorgangs zunächst bis unter die Oberseite 10' der Palette 10 verfahren, wobei Fig. 7 hierbei eine Zwischenstellung zeigt und die untere Endstellung noch nicht erreicht ist. Es ist aus Fig. 7 erkennbar, daß bereits in dieser Zwischenstellung der Seitenfaltenschlauch 3 bzw. die (Seitenflächen der) Stretchfolienhaube 2 den Stückgutstapel 1 im wesentlichen umhüllen. Aus der Position gemäß Fig. 7 werden die Bügel 9' des Hubrahmens indes nicht nur in Richtung des Pfeiles 19 noch weiter in eine erste Absenkstellung (s. Fig. 8) gefahren, sondern sie werden dabei zugleich auch noch gemäß dem Pfeil 20 weiter an den Stückgutstapel 1 bzw. die Palette 10 herangefahren. Während bei dem wesentlichen Überziehvorgang der lichte Abstand unter Berücksichtigung empirisch ermittelter Toleranzwerte a betrug (s. Fig. 7), beträgt er in der Stellung gemäß Fig. 8 und 9 mit dem Wert b (s. Fig. 9) nur noch erheblich weniger.

Auf der ersten Absenkstellung gemäß Fig. 8 wird der Hubrahmen 9 bzw. werden dessen Bügel 9' dann in eine relativ hierzu angehobene zweite Absenkstellung gemäß Fig. 9 wieder angehoben, in welcher die Folie 2 bzw. 3 einerseits unter Bildung einer doppellagigen Falte 21 am unteren Stückgut-Randbereich bzw. an der Palette 10 und andererseits immer noch an den Bügeln 9' anliegt (s. Fig. 9).

Erst danach werden die Bügel 9' in/aus der angehobenen zweiten Absenkstellung gemäß Fig. 9 außer Eingriff mit der Folie 2 bzw. 3 gebracht und schließlich danach - nach einem Auseinanderfahren entgegen der Richtung des Pfeiles 20 in Fig. 7 - wieder in die Ausgangsstellung zurückgefahren.

Um in der zweiten Absenkstellung gemäß Fig. 9 ein Lösen der Folie 2 bzw. 3 von den Bügeln 9' zu bewirken, kann ein Gas wie insbesondere Druckluft zwischen die Bügel 9' und die Folie 2 bzw. 3 geblasen werden, und zwar durch die mit einer Druckluftquelle 14 und mittels einer Steuerungseinrichtung 16 gesteuerten Durchgangsbohrungen 13 (s. Fig. 5, 6), wobei mit der ggf. eingeblasenen Luft zunächst einmal der Reibungsbeiwert zwischen Folie und dem Material der Bügel 9' zu reduzieren ist, die Folie aber ggf. auch geradezu von den bügelförmigen Rahmenabschnitten 9' "abzublasen" ist.

Alternativ oder zusätzlich können aber die Bügel 9' in der zweiten Absenkstellung auch seitlich vom Stückgut 1 bzw. der Palette 10 wegschwenkbar sein, wie dieses in Fig. 9 mit einem Pfeil 22 angedeutet ist, also bei dem dargestellten Ausführungsbeispiel jeweils um einen unteren Endabschnitt 23 der jeweiligen Stütze 17.

Wie bereits weiter oben angedeutet worden ist, könnten zum Lösen der Folie 2 bzw. 3 vom Hubrahmen 9 bzw. dessen Bügeln 9' ggf. auch zusätzliche Abgleitfinger od. dgl. vorgesehen sein, doch ist es erkennbar ganz erheblich vorteilhafter, wenn man erfindungsgemäß auf derartige wartungsintensive und empfindliche Zusatzeinrichtungen verzichten kann, obwohl eine integrale Anordnung derartiger Abgleitfinger od.dgl. unmittelbar am Hubrahmen 9 insoweit noch eine technisch und wirtschaftlich akzeptable Lösung wäre, während deren gesonderte Ausgestaltung und Anordnung sowohl in technischer als auch in wirtschaftlicher Hinsicht als höchst unbefriedigende Lösung angesehen werden muß.

Alternativ oder zusätzlich kann die oben angesprochene Reffeinrichtung zum Aufreffen des Folienmaterials auf den Hubrahmen 9 (also insbesondere dessen Stützen 17) mit reversierbar antreibbaren Reffrollen 24 vorgesehen sein, die in der zweiten oder ggf. einer dritten, gegenüber der zweiten abgesenkten Absenkstellung (nach dem Reffen erneut) mit dem unteren Randabschnitt der Folie 2 bzw. 3 in Eingriff zu bringen sind, dann allerdings mit einer Drehrichtung gemäß dem Pfeil 25 (s. Fig. 9), welche der Reffrollen-Drehrichtung beim Reffen entgegengerichtet ist.

Ganz gleich ob die vorstehend beispielhaft beschriebenen Ausgestaltungen bzw. Maßnahmen alternativ oder kumulativ angewendet werden, ergibt sich letztendlich eine Ladeeinheit 26, wie sie schematisch im Ausschnitt in einer Darstellung gemäß den Fig. 7 bis 9 in Fig. 10 dargestellt ist, also mit einem dreilagigen unteren Folienrandabschnitt 27, der bei dem dargestellten Ausführungsbeispiel an der Oberschicht 28 der Palette 10 anliegt.

Fig. 11 zeigt eine Variante, bei welcher der untere Folienrandabschnitt 27' lediglich zweilagig ausgebildet ist, wobei diese Folienausgestaltung dadurch erreicht worden ist, daß der Hubrahmen 9 aus seiner zweiten Absenkstellung gemäß Fig. 9 entsprechend weggeschwenkt worden ist oder/und die Reffrollen 24 bei ggf. noch nicht weggeschwenkten Reffrollen 24 den untersten Rand der Stretchfolienhaube 2 in die aus Fig. 11 ersichtliche Stellung (also in nach oben gerichteter Anlage an der Oberschicht 28 der Palette 10) gebracht haben.

## Patentansprüche

1. Vorrichtung zum Umhüllen von ggf. auf einer Palette (10) od. dgl. abgestütztem Stückgut (1) mit einer schlauch- oder haubenförmigen Stretchfolie (2, 3), insbesondere von mehrschichtig übereinander gestapeltem quader- oder würfelförmigem Stückgut, mit einem mehrere (in der Draufsicht) im wesentlichen L-oder C-förmig gebogene, in einer Horizontal-Ebene angeordnete Bügel (9') und diese jeweils haltende Bügelstützen (17) tragenden, antreibbaren Reff- und Stretch-Hubrahmen (9), auf den der die Seitenflächenumhüllung bildende Folienabschnitt vor dem Überziehen über das Stückgut (1) mittels Reffrollen (24) aufzureffen ist, und mittels dessen die aufgereffte Folie (2, 3) vor dem Überziehen querzudehnen (querzustretchen) ist, wobei die Bügel (9') beim Überziehen des Stückgutes (1) mit der Folienhaube (2) noch im Eingriff mit dieser in an sich bekannter Weise zunächst in eine unter dem Stückgut (1) oder im Bereich einer das Stückgut (1) abstützenden Palette (1) od.dgl. liegende erste Absenkstellung (Fig. 8) abzusenken sind, danach aus dieser ersten Absenkstellung (Fig. 8) in eine zweite Absenkstellung (Fig. 9) anzuheben sind, in welcher die Folie (2 bzw. 3) einerseits unter Bildung einer doppellagigen Falte (21) am unteren Stückgut-Randbereich bzw. an der Palette (10) und andererseits noch an den Bügeln (9') des Hubrahmens (9) anliegt, und wobei die Bügel (9') in der zweiten Absenkstellung (Fig. 9) außer Eingriff mit der Folie (2 bzw. 3) zu bringen und danach schließlich in ihre Ausgangsstellung zurückzufahren sind, dadurch gekennzeichnet, daß die Bügel (9') wenigstens zwischen der ersten und zweiten Absenkstellung (Fig. 8 bzw. Fig. 9) näher an das Stückgut (1) zu fahren sind als ihr Abstand (a) während des sonstigen Überziehvorganges ist.

2. Vorrichtung nach Anspruch 1, dadurch gekennzeichnet, daß an jedem Bügel (9') wenigstens ein Sensor angeordnet ist, mittels dessen ein Mindestabstand (b) zwischen dem Bügel (9) und dem Stückgut (1) bzw. der Palette (10) eingehalten wird.

3. Vorrichtung nach Anspruch 1 oder 2, dadurch gekennzeichnet, daß in der höher liegenden zweiten Absenkstellung (Fig. 9) der Bügel (9') ein Gas, insbesondere Druckluft, zwischen Bügel (9') und Folie (2 bzw. 3) geblasen wird.

4. Vorrichtung nach Anspruch 3, dadurch gekennzeichnet, daß die Bügel (9') an ihren mit der Folie (2 bzw. 3) in Eingriff kommenden Abschnitten mit Gasleitungsmündungen (13) versehen sind, die mit einer Druckgasquelle (14) in Verbindung stehen.

5. Vorrichtung nach Anspruch 4, dadurch gekennzeichnet, daß der Gasdruck und/oder die zeitlich zugeführte Gasmenge mittels einer Steuereinrichtung (16) steuerbar ist.

6. Vorrichtung nach einem der Ansprüche 1 bis 5, dadurch gekennzeichnet, daß die Bügel (9') vom Stückgut (1) bzw. der Palette (10) wegschwenkbar sind.

7. Vorrichtung nach Anspruch 6, dadurch gekennzeichnet, daß die Bügel (9') jeweils um einen unteren Endabschnitt der Bügelstütze (17) zu schwenken sind.

8. Vorrichtung nach Anspruch 6 oder 7, dadurch gekennzeichnet, daß die Bügel (9') jeweils aus der zweiten Absenkstellung (Fig. 8) in eine dritte Absenkstellung bewegbar sind.

9. Vorrichtung nach Anspruch 8, dadurch gekennzeichnet, daß die Bügel (9') jeweils während ihres Wegschwenkens aus der zweiten Absenkstellung (Fig. 8) in die dritte Absenkstellung abzusenken sind.

10. Vorrichtung nach einem der Ansprüche 1 bis 9, gekennzeichnet durch reversierantreibbare Reffrollen (24).

11. Vorrichtung nach Anspruch 10, dadurch gekennzeichnet, daß die Reffrollen (24) in der zweiten oder dritten Absenkstellung mit umgekehrter Drehrichtung wie beim Reffen erneut mit den untersten Randabschnitt der Folie (2 bzw. 3) in Eingriff zu bringen sind.

## Claims

1. Apparatus for wrapping unit loads (1) which may or may not be supported on a pallet (10) or the like, with a stretch film (2, 3) in tube or hood form, more particularly for wrapping unit loads of parallelepipedal or cubic shape stacked one upon the other in several layers, comprising a reefing and stretching reciprocating frame (9) which is adapted to be driven, and which carries a plurality of bowed members (9') which, in plan view, are bent to be substantially L or C-shaped and which are disposed in a horizontal plane, together with supports (17) each holding the bowed members, that section of the film which forms the side surface wrapping being reefed on to said frame by reefing rollers (24) before the film is drawn over the unit load, the reefed film (2, 3) being transversely stretched by said frame before the film (2, 3) is drawn over the unit load, while the bowed members (9') during the drawing of the film hood (2) over the unit load (1) are initially lowered, while still in engagement with the film hood, in manner known per se, into a first lowered position (Fig. 8) situated beneath the unit load (1) or in the region of a pallet (1) or the like supporting the unit load, whereupon the bowed members are lifted out of said first lowered position (Fig. 8) into a second lowered position (Fig. 9) in which the film (2 or 3) on the one hand abuts the bottom edge zone of the unit load or the pallet (10), while forming a double-layered fold (21), and, on the other hand, still abuts the bowed members (9') of the frame (9), the bowed members (9') in the second lowered position (Fig. 9) being disengaged from the film (2 or 3) and then finally returned to their initial position, characterised in that the bowed members (9') at least during the first and second lowered positions (Fig. 8 and Fig. 9) are brought closer to the unit load (1) than their distance (a) during the other draw-over operation.

2. Apparatus according to claim 1, characterised in that at least one sensor is disposed on each bowed member (9') to maintain a minimum distance (b) between the bowed member (9) and the unit load (1) or the pallet (10).

3. Apparatus according to claim 1 or 2, characterised in that a gas, more particularly compressed air, is blown between the bowed member (9') and the film (2 or 3) in the higher second lowered position (Fig. 9) of the bowed members (9').

4. Apparatus according to claim 3, characterised in that those portions of the bowed members (9') which come into engagement with the film (2 or 3) are provided with gas conduit orifices (13) connected to a compressed gas source (14).

5. Apparatus according to claim 4, characterised in that the gas pressure and/or the amount of gas fed per unit of time is controllable by a control device (16).

6. Apparatus according to any one of claims 1 to 5, characterised in that the bowed members (9') are adapted to swing away from the unit load (1) or the pallet (10).

7. Apparatus according to claim 6, characterised in that the bowed members (9') are each pivotable about a bottom end portion of the bowed member support (17).

8. Apparatus according to claim 6 or 7, characterised in that the bowed members (9') are each movable from the second lowered position (Fig. 8) into a third lowered position.

9. Apparatus according to claim 8, characterised in that the bowed members (9') are each lowered into the third lowered position during their pivoting out of the second lowered position (Fig. 8).

10. Apparatus according to any one of claims 1 to 9, characterised by reversibly drivable reefing rollers (24).

11. Apparatus according to claim 10, characterised in that the reefing rollers (24) in the second or third lowered positions are again brought into engagement with the bottom edge portion of the film (2 or 3) in the reverse direction of rotation to that applicable during reefing.

## Revendications

1. Dispositif pour envelopper des marchandises (1), placées sur une palette (10) ou sur un autre support analogue, avec une feuille de plastique extensible (2, 3) en forme de tube ou de chape, en particulier pour des marchandises en forme de parallélépipèdes ou de cubes qui sont empilées les unes sur les autres en plusieurs couches, comprenant un cadre élévateur de pliage et d'étirage (9) qui peut être commandé et qui porte plusieurs arceaux (9'), globalement cintrés (en vue de dessus) en forme de L ou de C et agencés sur un plan horizontal, et des supports d'arceaux (17) maintenant respectivement ceux-ci, et sur lequel la partie de la feuille formant l'enveloppe latérale, avant l'emballage des marchandises (1), est pliée en accordéon à l'aide de rouleaux de pliage (24), et au moyen duquel la feuille repliée (2, 3) est allongée (étirée) transversalement avant l'emballage, selon lequel, lors de l'emballage des marchandises (1) avec la chape en feuille (2), les arceaux (9'), qui sont toujours en prise de façon connue en soi avec cette feuille, sont d'abord descendus dans une première position basse (figure 8) située sous les marchandises (1) ou dans la zone d'une palette (1), ou analogue, portant les marchandises (1), puis sont relevés à partir de cette première position basse (figure 8) dans une deuxième position basse (figure 9) à laquelle la feuille (2, respectivement 3) se trouve d'une part, en formant un pli double (21), au niveau du bord inférieur des marchandises, respectivement au niveau de la palette (10), et d'autre part toujours sur les arceaux (9') du cadre élévateur (9), et, selon lequel les arceaux (9') dans la deuxième position basse (figure 9) sont amenés hors de prise de la feuille (2, respectivement 3) et ensuite sont finalement reconduits dans leur position de départ, caractérisé en ce que les arceaux (9') sont amenés, au moins entre la première et la deuxième position basse (figure 8 et figure 9), plus près des marchandises (1), c'est-à-dire à une distance plus petite que la distance (a) pendant le reste du processus d'emballage.

2. Dispositif selon la revendication 1, caractérisé en ce que l'on agence sur chaque arceau (9') au moins un capteur à l'aide duquel on respecte une distance minimale (b) entre l'arceau (9) et respectivement les marchandises (1) ou la palette (10).

3. Dispositif selon la revendication 1 ou 2, caractérisé en ce que l'on souffle un gaz, notamment de l'air comprimé, entre les arceaux (9') et la feuille (2, respectivement 3) lorsque les arceaux (9') sont dans la deuxième position basse située plus haut (figure 9) que la première.

4. Dispositif selon la revendication 3, caractérisé en ce que les arceaux (9') sont équipés, au niveau de leur parties venant en prise avec la feuille (2, respectivement 3), d'embouchures de conduites de gaz (13) qui sont en liaison avec une source de gaz comprimé (14).

5. Dispositif selon la revendication 4, caractérisé en ce que la pression du gaz et/ou la quantité de gaz qui est acheminée dans le temps peuvent être réglées à l'aide d'un dispositif de commande (16).

6. Dispositif selon l'une des revendications 1 à 5, caractérisé en ce que les arceaux (9') peuvent être respectivement écartés, en pivotant, des marchandises (1) ou de la palette (10).

7. Dispositif selon la revendication 6, caractérisé en ce que les arceaux (9') sont respectivement pivotés autour d'un tronçon terminal inférieur des supports d'arceaux (17).

8. Dispositif selon la revendication 6 ou 7, caractérisé en ce que les arceaux (9') peuvent être bougés respectivement à partir de la deuxième position basse (figure 8) dans une troisième position basse.

9. Dispositif selon la revendication 8, caractérisé en ce que les arceaux (9') sont respectivement descendus pendant leur écartement par pivotement à partir de la deuxième position basse (figure 8) dans la troisième position basse.

10. Dispositif selon l'une des revendications 1 à 9, caractérisé par des rouleaux de pliage (24) qui peuvent être actionnés de manière réversible.

11. Dispositif selon la revendication 10, caractérisé en ce que les rouleaux de pliage (24) dans la deuxième ou la troisième position basse sont mis en prise avec le bord le plus bas de la feuille (2, respectivement 3) selon un sens de rotation inverse par rapport au pliage.
